# FASCICULE DE BREVET EUROPEEN

(11) **EP 0 828 661 B1**
(45) Date de publication et mention de la délivrance du brevet: **08.09.1999**
(21) Numéro de dépôt: 96917533.0
(22) Date de dépôt: 23.05.1996
(51) Int. Cl.: B65D 5/02, B65D 5/00

(54) **CORPS TUBULAIRE PLIABLE, ET ENVELOPPES, NOTAMMENT BOITE OU VASE DE FLEURS JETABLE, MUNIES D'UN TEL CORPS**
ROHRFÖRMIGE FALTSCHACHTEL UND UMHÜLLUNG, INBESONDERE SOLCHEN BEHÄLTER ODER VASE FÜR BLUMEN MIT EINER SCHACHTEL
FOLDABLE TUBULAR BODY AND HOUSINGS WITH SUCH A BODY, SUCH AS A DISPOSABLE FLOWER POT OR VASE

(30) Priorité: 24.05.1995 FR 9506180
(43) Date de publication de la demande: 18.03.1998
(73) Titulaire: Michel, Claude, 93370 Montfermeil (FR)
(72) Inventeur: Michel, Claude, 93370 Montfermeil (FR)
(74) Mandataire: Pontet, Bernard
(86) Numéro de dépôt international: FR9600768
(87) Numéro de publication internationale: WO9637411

(56) Documents cités:
- FR-A- 2 686 570
- GB-A- 428 869
- GB-A- 755 602
- US-A- 2 067 998
- US-A- 2 203 697
- US-A- 3 369 727
- US-A- 4 063 679
- US-A- 5 098 014
- US-A- 5 259 550

## Description

La présente invention concerne un corps tubulaire pliable, réalisé notamment en carton, et destiné par exemple à constituer la paroi latérale d'un étui.

La présente invention concerne également une enveloppe, contenant ou étui muni d'un tel corps.

La présente invention s'applique notamment à la réalisation de vases de fleurs livrés pliés, destinés à être conservés ou au contraire jetés après utilisation.

On connaît de nombreuses formes d'étui pliant. Ils ont l'avantage de pouvoir être livrés à l'état plié, donc sous un faible volume, à l'utilisateur.

La plupart du temps, de tels étuis pliables ont une forme géométrique déterminée, le plus souvent parallélépipédique. En outre, chaque principe de pliage est le plus souvent lié à une forme géométrique déterminée ou à une famille restreinte de telles formes, en général peu attrayantes sur le plan esthétique. Le pliage consiste à aplatir la paroi latérale tubulaire selon deux arêtes parallèles et opposées (US-A-3 369 727 et US-A-4 063 679).

Il a été imaginé selon l'invention de rechercher un principe de pliage qui permette de réaliser des formes attrayantes et variées, permettant la fantaisie et une réelle recherche esthétique. En particulier, il a été imaginé selon l'invention de réaliser des vases de fleurs pliants, destinés à être offerts à l'état plié en même temps qu'un bouquet de fleurs. Ceci ôte à la personne recevant le bouquet le souci de la recherche, souvent difficile, d'un vase adéquat pour le contenir.

Le but de la présente invention est ainsi de proposer un corps tubulaire pliable dont la structure de pliage offre une grande liberté dans le choix de l'esthétique du corps tubulaire à l'état mis en volume.

Suivant l'invention, le corps tubulaire pliable définissant une première, une deuxième, une troisième et une quatrième régions latérales successives reliées les unes aux autres par une première, une deuxième, une troisième et une quatrième lignes d'articulation, tandis que la deuxième et la troisième lignes d'articulation, définissant entre elles la deuxième région latérale, ou les deux autres lignes d'articulation, convergent vers l'une des extrémités du corps tubulaire, est caractérisé en ce que la première, la deuxième et la troisième lignes d'articulation permettent, à partir de l'état mis en volume du corps tubulaire, de rabattre la première et la troisième régions latérales en chevauchement mutuel contre la face intérieure de la deuxième région, et de rabattre la face intérieure de la quatrième région contre celle de la première région, en ce que la quatrième ligne d'articulation est inversible pour passer à l'état concave jusqu'à rabattre la face extérieure de la quatrième région contre celle de la troisième région, et en ce que la quatrième région est dimensionnée pour s'inscrire sensiblement sans contrainte entre la première et la quatrième lignes d'articulation lorsque les première et troisième régions sont rabattues en chevauchement contre la deuxième région.

Cette structure est extrêmement simple à réaliser puisqu'il suffit de donner au corps tubulaire quatre lignes d'articulation positionnées particulièrement. Elle permet de choisir très librement la forme qu'aura le corps tubulaire à l'état mis en volume. Cette forme peut être quasiment régulière ou au contraire très irrégulière, en fonction du positionnement des lignes d'articulation. Le passage de l'état mis en volume à l'état plié et inversement est très facile. Le nombre minimum de quatre lignes d'articulation, peut être augmenté à volonté, chaque région latérale pouvant elle-même être composée de plusieurs faces.

Selon un autre aspect de l'invention, une enveloppe comprend un corps tubulaire selon le premier aspect et des moyens pour fermer l'une au moins des extrémités du corps tubulaire, de façon à réaliser une boîte.

Il est également prévu selon l'invention que l'enveloppe comprenne un tel corps tubulaire et une poche étanche raccordée au pourtour intérieur du corps tubulaire, par exemple au voisinage de son extrémité supérieure, pour que l'ensemble constitue un vase de fleurs jetable.

Selon un autre aspect de l'invention, l'enveloppe, comprenant toujours le corps tubulaire du premier aspect, est fixée autour d'un contenant souple et/ou déformable pour substance liquide ou pâteuse.

Il est encore prévu que le corps tubulaire fasse directement partie du contenant étanche pour substance liquide ou pâteuse. Dans un cas comme dans l'autre, l'invention permet de chasser progressivement la substance, telle que dentifrice, lait concentré, produits de nettoyage, etc, en faisant progressivement passer le corps de l'état mis en volume à l'état plié. Il est ainsi très commode d'épuiser efficacement la substance initialement contenue dans l'enveloppe.

D'autres particularités et avantages de l'invention ressortiront encore de la description ci-après, relative à des exemples non limitatifs.

Aux dessins annexés :
- les figures 1 à 3 sont des vues d'un premier mode de réalisation du corps tubulaire, respectivement en plan à l'état plié, en perspective à l'état mis en volume, et en plan à l'état de flan avant collage ;
- la figure 4 est une vue analogue à la figure 2 mais concernant une variante ;
- les figures 5 à 13 sont relatives à un deuxième mode de réalisation représenté en plan sous forme de flan (figure 5), puis à quatre étapes successives de la fabrication du corps tubulaire à l'état plié (figures 6 à 9), puis en perspective à quatre étapes successives du passage de l'état plié de la figure 9 à l'état mis en volume de la figure 13 ;
- les figures 14 et 15 représentent, d'une part en plan sous forme de flan et d'autre part en perspective à l'état mis en volume, une variante du mode de réalisation des figures 5 à 13 ;
- les figures 16 et 17 sont des vues analogues aux figures 14 et 15 respectivement mais relatives à une deuxième variante ;
- les figures 18 et 19 sont des vues analogues aux figures 14 et 15 mais relatives à une boîte ouverte utilisant le corps tubulaire du mode de réalisation selon les figures 5 à 13;
- les figures 20 et 21 sont des vues analogues aux figures 14 et 15 mais représentant un vase de fleurs jetable utilisant le corps tubulaire des figures 5 à 13 ;
- la figure 22 montre en perspective le vase jetable en utilisation ;
- la figure 23 représente en perspective une enveloppe de produits liquides ou pâteux ayant un corps tubulaire selon les figures 5 à 13 ;
- le figure 24 représente en perspective une enveloppe formée d'un corps tubulaire selon les figures 5 à 13 dans lequel est logé un sac étanche pour produits d'entretien ; et
- la figure 25 est une vue analogue à la figure 14 mais relative à une autre variante de réalisation.

Comme le montre la figure 3, le corps tubulaire est réalisé à partir d'un flan 21 en forme de parallélogramme raccordé d'un côté à une languette de collage 22. Depuis ce côté jusqu'au côté opposé du parallélogramme, celui-ci est subdivisé en quatre régions 11, 12, 13, 14 qui se succèdent entre une première ligne d'articulation 1 correspondant au côté du parallélogramme adjacent à la languette 22, jusqu'au côté opposé 23 du parallélogramme. Les régions 11 à 14 sont en outre séparées entre elles par une deuxième, une troisième et une quatrième lignes d'articulation 2, 3 et 4 qui s'étendent chacune entre les deux autres côtés 24 et 26 du parallélogramme. Ainsi, comme le montrent les figures 1 et 2, une fois la languette 22 collée à la région 14 de façon que la ligne d'articulation 1 se superpose au côté 23 du parallélogramme, il est formé un tube déformable ayant quatre régions latérales 11 à 14 se succédant le long de la périphérie du corps tubulaire en étant séparées les unes des autres par quatre lignes d'articulation 1, 2, 3, 4 s'étendant chacune d'une extrémité à l'autre du corps tubulaire sans se couper mutuellement. Les côtés 24 et 26 du parallélogramme forment alors les extrémités du corps tubulaire.

Le corps tubulaire est réalisé en une matière de préférence semi-rigide telle que du carton. La déformabilité du corps tubulaire réside d'une part dans sa structure articulée le long des lignes d'articulation 1 à 4, et d'autre part dans la flexibilité des régions 11 à 14 entre les lignes d'articulation 1 à 4. Les lignes d'articulation sont par exemple obtenues par des affaiblissements de matière tels que des rainages du carton, ou des réductions d'épaisseur si le corps est en matière plastique. La deuxième et la troisième lignes d'articulation 2 et 3, définissant entre elles la deuxième région latérale 12, convergent vers l'une des extrémités du corps tubulaire, à savoir l'extrémité supérieure 24 dans la représentation des figures 1 à 3. Au contraire les deux autres lignes d'articulation 1 et 4 définissant entre elles la quatrième région latérale 14 convergent vers l'autre extrémité du corps tubulaire, à savoir l'extrémité inférieure 26 dans la représentation des figures 1 à 3.

La première, la deuxième et la troisième lignes d'articulation 1 à 3 permettent de rabattre la face intérieure de la quatrième région 14 contre celle de la première région 11, ainsi que la face intérieure de chacune des première et troisième régions 11 et 13 contre la face intérieure de la deuxième région 12, pour aboutir à la configuration pliée représentée à la figure 1, dans laquelle la première région latérale 11 chevauche la troisième région latérale 13. Chacune des lignes d'articulation 1 et 4 est alors entièrement située d'un même côté de l'axe de l'autre. Autrement dit, les axes géométriques 31 et 34 des lignes d'articulation 1 et 4 se coupent en un point 16 situé en dehors de ces deux lignes, c'est-à-dire dans le prolongement de celles-ci. A la limite, il est possible que le point 16 soit situé à une extrémité commune des lignes 1 et 4, comme on le verra dans l'un des exemples de dimensionnement donnés en référence aux figures 5 à 13.

Ce type de chevauchement implique que, le long de l'extrémité 24 du corps tubulaire, la somme des longueurs L₁ et L₃ (figure 1) de la première et de la troisième régions latérales soit supérieure, d'une part à la longueur L₂ de la deuxième région latérale 12 et d'autre part à la longueur L₄ de la quatrième région latérale 14. Ce qui précède s'exprime de la façon suivante :$\begin{matrix}\begin{matrix}{\text{L}}_{\text{1 +}} {\text{L}}_{\text{3}} {\text{> L}}_{\text{2}} \\ {\text{L}}_{\text{1 +}} {\text{L}}_{\text{3}} {\text{> L}}_{\text{4}} \text{.}\end{matrix}\end{matrix}$

Les même constatations peuvent être faites le long de l'extrémité inférieure 26.

La quatrième région latérale 14 est dimensionnée pour s'étendre sans déformation notable entre les lignes d'articulation 1 et 4 ainsi positionnées l'une par rapport à l'autre. Cette configuration pliée du corps tubulaire est permise par la propriété de la quatrième ligne d'articulation 4 de prendre un état inversé, c'est-à-dire saillant vers l'intérieur du tube, de manière que la quatrième région latérale s'appuie par sa face extérieure contre la face extérieure de la troisième région latérale.

La configuration pliée, représentée à la figure 1, constitue pour le corps tubulaire un état de déformation minimale dans lequel la seule énergie élastique emmagasinée est celle, éventuelle, de déformation des lignes d'articulation 1 à 4.

Le corps tubulaire est capable de passer de cette configuration pliée à la configuration mise en volume de la figure 2 en ouvrant la première région latérale 11 par rapport à la deuxième région 12 autour de la ligne 2 puis en poussant la quatrième ligne d'articulation 4 vers l'extérieur. On passe ainsi par un maximum de déformation sensiblement lorsque la troisième et la quatrième régions 13 et 14 sont à peu près coplanaires, puis l'énergie de déformation diminue à mesure que la ligne d'articulation 4 devient plus convexe vers l'extérieur du corps tubulaire, jusqu'à atteindre un deuxième minimum lorsqu'est atteinte la configuration, par conséquent stable, de la figure 2. Dans cet exemple, au moins la première et la troisième régions latérales prennent alors une configuration courbe, les quatre lignes d'articulation étant convexes vers l'extérieur du corps tubulaire.

Dans la variante de réalisation de la figure 4, on a ajouté deux lignes d'articulation supplémentaires 6 et 9 chacune selon une diagonale de la première région 11 et respectivement de la troisième région 13, qui se trouvent ainsi subdivisées chacune en deux faces 11a, 11b et respectivement 13a, 13b. Toutes ces faces peuvent ainsi prendre des formes sensiblement planes lorsque le corps tubulaire est à l'état mis en volume. Les lignes d'articulation 6 et 9 sont représentées en traits mixtes à double point à la figure 3. La ligne d'articulation 6 s'étend entre l'angle supérieur de la deuxième région et l'angle inférieur de la quatrième région, autrement dit selon la grande diagonale de la première région 11 et elle définit une arête concave lorsque le corps tubulaire est en volume. Au contraire, la ligne d'articulation supplémentaire 9 s'étend selon la petite diagonale de la troisième région 13, donc entre l'angle supérieur de la quatrième région 14 et l'angle inférieur de la deuxième région 12, et elle définit une arête convexe sur le corps tubulaire à l'état mis en volume. Ceci n'est qu'illustratif, et on aurait pu réaliser deux arêtes concaves selon les deux grandes diagonales des régions 11 et 13, ou deux arrêtes convexes selon les deux petites diagonales, on aurait pu également placer la ligne de pliage supplémentaire dans des positions autres que diagonales.

A partir de l'état mis en volume représenté aux figures 2 et 4, il est facile de plier le corps tubulaire pour revenir à la configuration de la figure 1, qui s'applique également à l'exemple de la figure 4 à l'état plié. Pour cela, il suffit dans un premier temps d'appliquer une poussée P (figure 2) sur la ligne d'articulation 4, de préférence au voisinage de l'extrémité 24 du corps tubulaire le long de laquelle la quatrième région latérale 14 est la plus longue. Ceci permet de franchir la position où l'énergie de déformation est maximale. Après cela, le pliage se poursuit quasiment seul, mais on peut bien entendu l'aider en rabattant la première région 11 contre la deuxième région 12. Au besoin, un repère 27 (figures 2 et 4) peut être prévu pour indiquer le point du corps tubulaire où la pression P doit être exercée pour provoquer le pliage.

L'observation de la figure 1 permet d'apprécier qu'à l'état plié, la position relative des lignes d'articulation 1 et 4 serait la même si l'on plaçait la troisième région 13 en chevauchement sur, et non plus sous, la première région 11. Par conséquent, dans ce mode de pliage également, la quatrième région latérale relie sans contrainte les lignes d'articulation 1 et 4.

Dans ce cas la quatrième région se replie par sa face intérieure contre la troisième région et par sa face extérieure contre la première région. Il est pour cela nécessaire que la première ligne d'articulation 1 puisse s'inverser pour former un pli concave et que la quatrième ligne d'articulation 4 puisse former un pli convexe. Dans le cas d'une réalisation en carton, l'un ou l'autre des deux modes de pliage est en général possible. Un deuxième repère 28 (figure 2) peut être prévu pour indiquer sur la ligne 1 le point où l'application d'une pression de fermeture Q permet le pliage selon le deuxième mode. Conceptuellement, les deux modes de pliage peuvent être décrits identiquement, à condition de permuter convenablement les noms donnés aux régions latérales et aux lignes d'articulation.

L'exemple des figures 5 à 13 ne sera décrit que pour ses différences par rapport au précédent, et les numéros de référence seront conservés pour désigner les éléments analogues. Dans cet exemple, le corps tubulaire possède huit faces sensiblement égales constituées par des triangles, tous ou certains seulement ayant un sommet tronqué. Ces triangles se succèdent tête-bêche de façon que le corps tubulaire ait deux extrémités de forme carrée, dont certains au moins des sommets sont biseautés. Le carré d'une extrémité est décalé de 45° autour de l'axe du corps par rapport à celui de l'autre extrémité. Le flan prévu pour réaliser un tel corps tubulaire (figure 5) comporte comme précédemment des première, deuxième, troisième, et quatrième lignes d'articulation 1, 2, 3 et 4 représentées par des traits pleins, et des lignes d'articulation supplémentaires 6, 7, 8 et 9 représentées en traits mixtes pour permettre de les distinguer plus facilement. Les première et troisième régions latérales 11 et 13 ont sensiblement la forme de parallélogrammes et les lignes de pliage supplémentaires 6 et 9 s'étendent sensiblement selon la petite diagonale de ces parallélogrammes de façon à faire apparaître des arêtes supplémentaires convexes comme le visualise la figure 13. Les lignes de pliage supplémentaires 7 et 8 subdivisent la deuxième région 12 en trois faces triangulaires. Les lignes 7 et 8 s'étendent chacune depuis le milieu du bord le plus long de la région 12 jusqu'à l'une respective des extrémités de son bord le plus court. La quatrième région 14 ne correspond qu'à un seul triangle. Les faces 11a et 11b de la région 11 sont situées aux deux extrémités du flan ce qui permet de réaliser le collage avec la languette 22 le long de la ligne d'articulation supplémentaire 6. Ainsi, le collage est plus fiable car les lignes supplémentaires sont moins sollicitées que les lignes 1 à 4 lors des opérations de pliage et mise en volume du corps.

Les figures 6 à 8 montrent que par pliages successifs du flan d'abord le long de la ligne d'articulation 3 puis en sens inversé le long de la ligne d'articulation 4 puis dans le sens naturel le long de la ligne 2 et enfin le long de la ligne 1 on amène la face 11a à venir se superposer à la languette 22 préalablement encollée pour obtenir directement le corps tubulaire à l'état plié.

Pour que cette fabrication par pliages successifs soit réalisable, il faut avoir au préalable positionné les lignes d'articulation 1 à 4 de façon que la quatrième région s'inscrive sensiblement sans contrainte entre les lignes d'articulation 1 et 4 à l'état plié.

Dans l'exemple des figures 5 à 13, cela nécessite de légers écarts par rapport à la stricte égalité des huit faces triangulaires. En particulier l'examen de la figure 9 permet de comprendre, sans tenir compte pour l'instant des sommets tronqués de certaines faces triangulaires, que si les bords B₂ et B₄ de la deuxième et de la quatrième région 12, 14 le long de l'extrémité supérieure du corps sont d'égale longueur, les bords B₁ et B₃ ne peuvent pas avoir eux aussi cette même longueur puisqu'ils sont sensiblement positionnés comme les diagonales d'un rectangle dont deux côtés opposés seraient B₂ et B₄. On sait en effet que les diagonales d'un rectangle sont plus longues que chacun de ses côtés. On va donc choisir chacun des bords B₁ et B₃ un peu plus long que chacun des bords B₂ et B₄.

A l'autre extrémité du corps tubulaire, on voit d'après la figure 9 que si les bords C₁ et C₃ de la première et de la troisième régions 11, 13 sont choisis égaux, ils sont nécessairement plus grands chacun que la moitié du bord C₂ de la deuxième région puisque la somme de deux côtés C₁ et C₃ d'un triangle est toujours plus grande que le troisième côté C₂. La quatrième région 14 a une longueur nulle ou quasi-nulle le long de cette extrémité du corps tubulaire, selon que le triangle constituant cette quatrième région est tronqué ou non. On a représenté par un agrandissement au bas de la figure 9 la configuration de repliement au bas de la région 14 lorsque celle-ci est constituée par un triangle tronqué. Lorsque le triangle n'est pas tronqué, le point de concourance 16 des lignes d'articulation 1 et 4 coïncide avec l'extrémité de celles-ci, comme illustré à la figure 5.

Ainsi, le long de l'extrémité supérieure du corps tubulaire, on voit alterner les bords longs et courts, à savoir B₁ (long), B₂ (court), B₃ (long), et B₄ (court). Au contraire, le long de l'autre extrémité du corps tubulaire, deux bords courts C₂₁ et C₂₂ (faisant partie du bord C₂ de la deuxième région 12), sont suivis de deux bords longs C₃ et C₁.

A titre d'exemple pratique, correspondant à un corps tubulaire ayant une longueur de 105 mm, on peut approximativement donner aux bords courts une longueur de 40 mm et aux bords longs une longueur de 41,5 mm. Les triangles dont la base est un bord court peuvent alors ne pas être tronqués, tandis que les triangles ayant pour base un bord long peuvent être tronqués de façon à avoir au sommet une largeur "S" (figure 5) égale à la différence de la longueur entre les bords longs et les bords courts, soit environ 1,5 mm dans l'exemple. On obtient ainsi deux avantages. D'une part toutes les lignes d'articulation du flan de la figure 5 sont parallèles à l'une ou à l'autre de deux directions et deux seulement, ce qui facilite grandement la fabrication. D'autre part, la largeur "S" des sommets des triangles tronqués, situés à certains angles de chaque extrémité du corps tubulaire, permet de réduire la surlongueur à donner aux bords longs. L'effet esthétique est donc amélioré aussi bien par l'égalité d'inclinaison des arêtes que par les faibles écarts de longueur entre bords longs et courts le long de chaque extrémité du corps tubulaire.

On peut encore améliorer l'aspect en faisant en sorte que des biseaux soient présents à tous les angles, autrement dit que tous les triangles soient tronqués, d'une manière plus ou moins importante selon la longueur de leur base, toujours pour respecter le parallélisme de toutes les lignes d'articulation avec l'une ou l'autre de deux directions sur le flan.

Selon un exemple particulièrement avantageux, les bords B₂, B₄, C₂₁ et C₂₂ ont une longueur de 40 mm chacun, les bords B₁ et B₃ une longueur de 41 mm, et les bords C₁ et C₃ une longueur de 42 mm. Chaque face triangulaire a un sommet tronqué dont la largeur est égale à la base du triangle en question, diminuée de 39 mm, ce qui donne un biseau de 1, 2 ou 3 mm selon les cas. Cette configuration a l'avantage que les deux extrémités du corps tubulaire à l'état mis en volume s'inscrivent dans un même cercle lorsqu'elles sont vues selon l'axe du corps. Le corps tubulaire apparaît strictement vertical lorsqu'il est posé par l'une de ses extrémités sur une surface horizontale.

Les figures 10 à 13 illustrent le passage de l'état plié de la figure 9 à l'état mis en volume de la figure 13, selon un processus similaire à celui décrit à propos de l'exemple des figures 1 à 3.

Le pliage peut être déclenché en appuyant sur le repère 27 comme décrit précédemment.

Au besoin, le corps tubulaire peut être transformé en contenant tel qu'une boîte ou un extérieur de vase au moyen d'un fond 29 (figure 13) conformé pour s'emboîter dans l'extrémité 26 du corps 3, et fermer cette extrémité. De même, la boîte peut être fermée supérieurement par un couvercle ayant une forme analogue au fond 29. Un fond ou un couvercle tel que 29 mais emboîtable extérieurement est également concevable. En même temps, de tels fonds ou couvercles stabilisent la forme du corps tubulaire mis en volume.

Les exemples des figures 14 à 25 ne seront décrits que pour leurs différences par rapport à celui des figures 5 à 13. Dans l'exemple des figures 14 et 15, toutes les faces sont triangulaires, aucun sommet n'est tronqué. Ceci oblige à prévoir une plus grande différence entre les bords longs B₁, B₃, C₁, C₃ d'une part et les bords courts C₂₁, C₂₂, B₂, B₄ d'autre part. Par exemple, toujours pour un corps de 105 mm de long, les bords longs peuvent avoir une longueur d'environ 43 mm et les bords courts une longueur d'environ 40 mm. Ces écarts demeurent cependant difficilement décelables à l'oeil nu, qui perçoit la forme du corps tubulaire comme régulière. Indépendamment de ce qui précède, le corps tubulaire des figures 14 et 15 comporte, le long des bords C₂₁, C₂₂ et C_{3,} des volets respectifs 36, 37, 38 pour réaliser un fond classique, c'est-à-dire non automatique. Le corps tubulaire forme ainsi, avec ces volets, une boîte à fond fermé et dessus ouvert.

Dans l'exemple des figures 16 et 17, le flan a une forme d'éventail, de façon que l'une des extrémités du corps tubulaire ait un périmètre bien plus grand que l'autre. Le corps tubulaire a ainsi l'aspect général d'un tronc de pyramide. De tels corps tubulaires sont mutuellement emboîtables. Là encore, une configuration quasi-régulière est réalisable grâce à une légère surlongueur des bords B₁ et B₃ par rapport aux bords B₂ et B₄, et des bords C₁ et C₃ par rapport aux bords C₂₁ et C₂₂.

L'exemple des figures 18 et 19 est conforme à celui des figures 5 à 13 excepté que les bords C₁, C₂₁, C₂₂ et C₃ sont munis de volets respectifs 31, 32, 33 et 34 pour réaliser un fond dit "automatique" bien connu du spécialiste de l'emballage. On réalise ainsi avec le corps tubulaire mis en volume et ledit fond une boîte à fond fermé et dessus ouvert représentée à la figure 19.

Dans l'exemple des figures 20 et 21, les bords B₁, B₂ et B₃ sont prolongés respectivement par un rabat 39, un couvercle 41 et un rabat 42 pour permettre la fermeture supérieure de ce contenant. Celui-ci est destiné à constituer un vase de fleurs jetable. A cet effet, le couvercle 41 comporte un orifice 43 entouré par des languettes déformables 44 destinées à rassembler le bouquet comme représenté à la figure 22. Après formage du corps tubulaire à partir du flan comme cela est représenté aux figures 6 à 13, on fixe à l'intérieur du corps tubulaire un sac étanche ouvert à son extrémité supérieure. Cette fixation est réalisée par un collage 46 entre la face extérieure du sac et la face intérieure du corps tubulaire sur tout le pourtour à faible distance du bord supérieur du sac et des bords B₁-B₄ du corps tubulaire. Une fois ce collage réalisé en fabrication, on peut placer le vase en position pliée en exerçant une pression sur l'angle entre les bords B₃ et B₄ comme il a été dit précédemment. Le sac 45 ne s'oppose pas à ce pliage. Comme le sac 45 forme le fond du vase, le corps tubulaire est ouvert à son extrémité inférieure, pour simplifier au maximum l'opération de mise en volume.

Lors de l'achat d'un bouquet de fleurs, le fleuriste fournit, gratuitement ou contre supplément, le vase à l'état plié, la personne ayant acheté l'ensemble pouvant à son tour offrir le vase et le bouquet.

Le sac 45 sert à contenir l'eau nécessaire pour la conservation du bouquet. Une fois les fleurs flétries, le vase pliable est jeté, de préférence à l'état plié pour minimiser l'encombrement dans la poubelle.

Dans l'exemple de la figure 23, le corps tubulaire 51 appartient à un récipient étanche dont le fond 52 est fermé par une paroi souple de même que l'extrémité supérieure 53, munie cependant d'un bouchon vissable 54. Le corps tubulaire 51 peut par exemple être réalisé en une matière à rigidité réduite le long des lignes d'articulation, par exemple une matière plastique ou métallique très malléable le long des articulations et nettement plus rigide en dehors des articulations. Avec cette réalisation, l'expulsion progressive du produit (lait concentré, dentifrice, crème d'entretien pour sol, pour chaussures, etc...), au lieu de s'effectuer par une déformation désordonnée d'un tube ou analogue, se fait de manière méthodique en commençant la compression sur le repère 27 et jusqu'à repliage complet de l'enveloppe. Ceci permet de vider très efficacement l'enveloppe sans avoir de grands efforts à effectuer même lorsque le produit s'épuise. L'extrémité du corps tubulaire qui est adjacente au repère 27 est placée à l'opposé de la paroi souple munie du bouchon 53. Ainsi, la compression progressive du récipient étanche commence par l'extrémité opposée à l'orifice d'éjection du produit.

Dans l'exemple de la figure 24 le corps tubulaire 61, par exemple réalisé en carton, serre simplement d'enveloppe périphérique pour une poche étanche 62 en matière plastique, dont l'extrémité supérieure est destinée à être coupée ou déchirée pour libérer le produit. Là encore, le corps tubulaire 61 va aider à comprimer rationnellement la poche 62 pour expulser le produit, en commençant par l'extrémité éloignée de l'ouverture.

Dans l'exemple de la figure 25, les lignes d'articulation, au lieu d'être réalisées par de simples rainages d'un flan en carton par exemple, ont une certaine largeur L. Elles sont constituées par un voile de matière souple réunissant les faces proprement dites, qui sont plus épaisses et quasiment rigides. Ceci facilite la fabrication car toutes les faces peuvent être constituées par des triangles identiques, tronqués ou non. Les écarts de longueur nécessaires pour le pliage sont fournis par la matière souple, qui à l'état plié du corps s'aligne avec les faces dont la dimension doit être plus grande. L'utilisation est également facilitée car le pliage peut être déclenché en appuyant sur n'importe quel sommet de face triangulaire.

Bien entendu l'invention n'est pas limitée aux exemples décrits et représentés.

Il n'est pas nécessaire que la hauteur du corps tubulaire soit la même tout le long de sa périphérie.

Par rapport à l'exemple de la figure 4, on pourrait par exemple prévoir au moins une arête supplémentaire sur la deuxième région latérale et aucune sur les trois autres régions. L'invention n'exclut pas non plus la présence de lignes d'articulation sur la quatrième région latérale. Dans le cas de faces toutes identiques ou similaires, leur forme peut être trapézoïdale au lieu de triangulaire par exemple.

Les nombres de faces supérieurs à huit sont concevables.

On peut réaliser le corps tubulaire à partir d'un tube de matière, au lieu de partir d'un flan. On peut réaliser l'invention directement par moulage.

Dans le cas d'un corps tubulaire évasé vers l'une de ses extrémités, il n'est pas indispensable que la deuxième et la quatrième région latérale se rétrécissent en sens opposés.

Il est notamment possible de combiner librement, autrement que décrit, les structures de corps tubulaires décrites, avec les moyens de fermeture totale ou partielle, inférieure ou supérieure décrits et/ou avec les moyens d'étanchéité décrits.

## Revendications

1. Corps tubulaire, pliable (21) définissant une première, une deuxième, une troisième et une quatrième régions latérales successives (11 à 14) reliées les unes aux autres par une première, une deuxième, une troisième et une quatrième lignes d'articulation (1 à 4), tandis que la deuxième et la troisième lignes d'articulation (2, 3), définissant entre elles la deuxième région latérale (12), ou les deux autres lignes d'articulation, convergent vers l'une des extrémités du corps tubulaire, caractérisé en ce que la première, la deuxième et la troisième lignes d'articulation (1 à 3) permettent, à partir de l'état mis en volume du corps tubulaire, de rabattre la première et la troisième régions latérales (11 et 13) en chevauchement mutuel contre la face intérieure de la deuxième région (12), et de rabattre la face intérieure de la quatrième région (14) contre celle de la première région (11), en ce que la quatrième ligne d'articulation (4) est inversible pour passer à l'état concave jusqu'à rabattre la face extérieure de la quatrième région (14) contre celle de la troisième région (13), et en ce que la quatrième région (14) est dimensionnée pour s'inscrire sensiblement sans contrainte entre la première et la quatrième lignes d'articulation (1, 4) lorsque les première et troisième régions (11, 13) sont rabattues en chevauchement contre la deuxième région (12).

2. Corps tubulaire selon la revendication 1, caractérisé en ce que la deuxième et la troisième lignes d'articulation (2,3) convergent vers l'une (24) des extrémités du corps tubulaire et les deux autres lignes d'articulation (1, 4) convergent vers l'autre extrémité (26) du corps tubulaire.

3. Corps tubulaire selon la revendication 1 ou 2, caractérisé en ce que l'une au moins des première et troisième régions latérales (11, 13) comporte une ligne d'articulation supplémentaire (6, 9) sensiblement diagonale.

4. Corps tubulaire selon l'une des revendications 1 à 3, caractérisé en ce que la deuxième région latérale (12) comporte au moins une ligne d'articulation supplémentaire (7, 8).

5. Corps tubulaire selon l'une des revendications 1 à 3, caractérisé en ce que la deuxième région latérale (12) comporte deux lignes d'articulation supplémentaires (7, 8) convergeant l'une vers l'autre en sens contraire des deuxième et troisième lignes d'articulation (2, 3).

6. Corps tubulaire selon la revendication 5, caractérisé en ce que les deux lignes d'articulation supplémentaires (7, 8) de la deuxième région latérale (12) subdivisent la deuxième région latérale en trois faces sensiblement triangulaires de dimensions voisines se succédant tête-bêche.

7. Corps tubulaire selon la revendication 1 ou 2, caractérisé en ce qu'il a huit faces sensiblement triangulaires se succédant tête-bêche le long du pourtour du corps tubulaire, avec une face appartenant à la quatrième région latérale (14), deux faces adjacentes pour chacune des première et troisième régions latérales (11, 13), et trois faces pour la deuxième région latérale (12).

8. Corps tubulaire selon la revendication 7, caractérisé en ce que certaines au moins des faces triangulaires ont des sommets tronqués (S).

9. Corps tubulaire selon la revendication 7 ou 8, caractérisé en ce que les faces sensiblement triangulaires sont de dimensions similaires de façon que la section du corps tubulaire soit sensiblement la même à ses deux extrémités.

10. Corps tubulaire selon l'une des revendications 6 à 9, caractérisé en ce qu'à l'état développé à plat les lignes d'articulation (1 à 4, 6 à 9) sont toutes parallèles à l'une ou l'autre de deux directions.

11. Corps tubulaire selon l'une des revendications 1 à 8, caractérisé en ce que l'une des extrémités du corps tubulaire a un périmètre plus long que l'autre extrémité du corps tubulaire, de manière à donner au corps tubulaire une forme générale de tronc de pyramide.

12. Corps tubulaire selon l'une des revendications 1 à 11, caractérisé en ce que le long de l'une au moins des extrémités (24, 26) du corps tubulaire, la première (11) et la troisième (13) régions latérales sont plus longues que la deuxième (12) et la quatrième (14) régions latérales.

13. Corps tubulaire selon la revendication 12, caractérisé en ce que le long de l'extrémité vers laquelle convergent la première et la quatrième lignes d'articulation (1, 4), la quatrième région (14) latérale est moins longue que la deuxième région latérale (12).

14. Corps tubulaire selon l'une des revendications 1 à 13, caractérisé en ce que le long de l'extrémité vers laquelle convergent les première et quatrième lignes d'articulation (1, 4), la longueur de la quatrième région latérale (14) est sensiblement nulle.

15. Corps tubulaire selon l'une des revendications 1 à 14, caractérisé en ce que le long de l'extrémité vers laquelle convergent les première et quatrième lignes d'articulation (1, 4), la longueur de chacune des première et troisième régions latérales (11, 13) est légèrement supérieure à la moitié de celle de la deuxième région latérale (12).

16. Corps tubulaire selon l'une des revendications 1 à 15, caractérisé en ce que ses lignes d'articulation sont réalisées par des affaiblissements de la matière du corps tubulaire.

17. Corps tubulaire selon l'une des revendications 1 à 15, caractérisé en ce que ses lignes d'articulation sont des régions souples ayant une certaine largeur (L), séparant des faces ayant une rigidité plus grande.

18. Enveloppe comprenant un corps tubulaire selon l'une des revendications 1 à 17, et des moyens (29) pour fermer l'une au moins des extrémités du corps tubulaire.

19. Enveloppe selon la revendication 18, caractérisée en ce que les moyens pour fermer l'une au moins des extrémités du corps tubulaire comprennent un élément de forme (29) rapporté par emboîtement.

20. Enveloppe comprenant un corps tubulaire selon l'une des revendications 1 à 17, et une poche étanche (45) raccordée au pourtour intérieur du corps tubulaire pour constituer un vase de fleurs jetable.

21. Enveloppe tubulaire selon la revendication 20, caractérisée en ce qu'elle comporte à une extrémité du corps tubulaire adjacente à un bord ouvert de la poche (45) un couvercle raccordé à l'une des régions latérales et présentant un orifice (43) de passage et de maintien du bouquet de fleurs.

22. Enveloppe comprenant un corps tubulaire selon l'une des revendications 1 à 17, fixé autour d'un contenant souple et/ou déformable (62) pour substance liquide ou pâteuse.

23. Enveloppe comprenant un corps tubulaire selon l'une des revendications 1 à 17, caractérisée en ce que le corps tubulaire (51) est fermé, de manière étanche et déformable à ses deux extrémités de façon à constituer un contenant pour substance liquide ou pâteuse, celle-ci pouvant être chassée en faisant progressivement passer le corps de l'état mis en volume à l'état plié.

## Claims

1. Foldable tubular body (21) defining successive first, second, third and fourth lateral regions (11 to 14) connected to each other by first, second, third and fourth lines of articulation (1 to 4), whilst the second and the third lines of articulation (2, 3), defining between them the second lateral region (12), or the other two lines of articulation, converge towards one of the ends of the tubular body, characterised in that the first, second and third lines of articulation (1 to 3) allow, starting from the opened up state of the tubular body, the folding back of the first and third lateral regions (11 to 13) with mutual overlapping against the inside surface of the second region (12), and the folding back of the inside face of the fourth region (14) against that of the first region (11), in that the fourth line of articulation (4) is reversible so that it can go into the concave state until the outside face of the fourth region (14) is folded back against that of the third region (13) and in that the fourth region (14) is dimensioned such that it can be substantially inscribed without constraint between the first and the fourth lines of articulation (1, 4) when the first and third regions (11, 13) are folded back with overlapping against the second region (12).

2. Tubular body according to Claim 1, characterised in that the second and third lines of articulation (2, 3) converge towards one (24) of the ends of the tubular body and the other two lines of articulation (1, 4) converge towards the other end (26) of the tubular body.

3. Tubular body according to Claim 1 or 2, characterised in that at least one of the first and third lateral regions (11, 13) comprises an additional line of articulation (6, 9) which is substantially diagonal.

4. Tubular body according to one of Claims 1 to 3, characterised in that the second lateral region (12) comprises at least one additional line of articulation (7, 8).

5. Tubular body according to one of Claims 1 to 3, characterised in that the second lateral region (12) comprises two additional lines of articulation (7, 8) converging towards one another in the opposite direction from the second and third lines of articulation (2, 3).

6. Tubular body according to Claim 5, characterised in that the two additional lines of articulation (7, 8) of the second lateral region (12) subdivide the second lateral region into three substantially triangular faces of closely similar dimensions and succeeding one another head-to-tail.

7. Tubular body according to Claim 1 or 2, characterised in that it has eight substantially triangular faces succeeding one another head-to-tail along the periphery of the tubular body, with one face belonging to the fourth lateral region (14), two adjacent faces for each of the first and third lateral regions (11, 13) and three faces for the second lateral region (12).

8. Tubular body according to Claim 7, characterised in that at least certain of the triangular faces have truncated apexes (S).

9. Tubular body according to Claim 7 or 8, characterised in that the substantially triangular faces are of similar dimensions such that the cross-section of the tubular body is substantially the same at its two ends.

10. Tubular body according to one of Claims 6 to 9, characterised in that in the spread out flat state the lines of articulation (1 to 4, 6 to 9) are all parallel with one or the other of two directions.

11. Tubular body according to one of Claims 1 to 8, characterised in that one of the ends of the tubular body has a longer perimeter than the other end of the tubular body, such that the tubular body is given the general shape of a section of pyramid.

12. Tubular body according to one of Claims 1 to 11, characterised in that along at least one of the ends (24, 26) of the tubular body, the first (11) and the third (13) lateral regions are longer than the second (12) and fourth (14) lateral regions.

13. Tubular body according to Claim 12, characterised in that along the end towards which the first and fourth lines or articulation (1, 4) converge, the fourth lateral region (14) is shorter than the second lateral region (12).

14. Tubular body according to one of Claims 1 to 13, characterised in that along the end towards which the first and fourth lines or articulation (1, 4) converge, the length of the fourth lateral region (14) is substantially zero.

15. Tubular body according to one of Claims 1 to 14, characterised in that along the end towards which the first and fourth lines of articulation (1, 4) converge, the length of each of the first and third lateral regions (11, 13) is slightly longer than half of that of the second lateral region (12).

16. Tubular body according to one of Claims 1 to 15, characterised in that its lines of articulation are formed by weakenings of the material of the tubular body.

17. Tubular body according to one of Claims 1 to 15, characterised in that its lines of articulation are flexible regions having a certain width (L) separating faces having greater rigidity.

18. Envelope comprising a tubular body according to one of Claims 1 to 17, and means (29) of closing at least one of the ends of the tubular body.

19. Envelope according to Claim 18, characterised in that the means of closing at least one of the ends of the tubular body comprise a shaped element (29) added by insertion fitting.

20. Envelope comprising a tubular body according to one of Claims 1 to 17 and a fluid-tight pouch (45) connected to the inside periphery of the tubular body in order to constitute a disposable flower vase.

21. Tubular envelope according to Claim 20, characterised in that it comprises at one end of the tubular body adjacent to an open end of the pouch (45) a cover connected to one of the lateral regions and having an orifice (43) through which a bouquet of flowers can pass and be held.

22. Envelope comprising a tubular body according to one of claims 1 to 17, attached around a flexible and/or deformable container (62) for a liquid or pasty substance.

23. Envelope comprising a tubular body according to one of Claims 1 to 17, characterised in that the tubular body (51) is closed, in a fluid-tight and deformable manner at both of its ends in order to constitute a container for a liquid or pasty substance, the latter being able to be expelled by causing the body to change progressively from its opened up state to its folded state.

## Patentansprüche

1. Rohrförmiger, faltbarer Körper (21), der aufeinanderfolgend eine erste, eine zweite, eine dritte und eine vierte Seitenregion (11 bis 14) definiert, die durch eine erste, eine zweite, eine dritte und eine vierte Verbindungslinie (1 bis 4) miteinander verbunden sind, wobei die zweite und die dritte Verbindungslinie (2, 3), die zwischen ihnen die zweite Seitenregion (12) definieren, oder die zwei anderen Verbindungslinien in Richtung auf eines der Enden des rohrförmigen Körpers hin zusammenlaufen, dadurch gekennzeichnet, daß es die erste, die zweite und die dritte Verbindungslinie (1 bis 3) ermöglichen, ausgehend vom auseinandergefalteten Zustand des rohrförmigen Körpers die erste und die dritte Seitenregion (11 und 13) in gegenseitiger Überlappung gegen die Innenflache der zweiten Seitenregion (12) zu klappen und die Innenfläche der vierten Region (14) gegen diejenige der ersten Region (11) zu klappen, daß die vierte Verbindungslinie (4) umkehrbar ist, um in den konkaven Zustand überzugehen, bis die Außenfläche der vierten Region (14) gegen diejenige der dritten Region geklappt ist, und daß die vierte Region (14) so dimensioniert ist, daß sie ohne Zwang ungefähr zwischen der ersten und der vierten Verbindungslinie (1, 4) eingeschrieben werden kann, wenn die erste und die dritte Region (11, 13) überlappend gegen die zweite Region (12) geklappt sind.

2. Rohrförmiger Körper nach Anspruch 1, dadurch gekennzeichnet, daß die zweite und die dritte Verbindungslinie (2, 3) in Richtung auf das eine (24) der Enden des rohrförmigen Körpers hin zusammenlaufen und die zwei anderen Verbindungslinien (1, 4) in Richtung auf das andere Ende (26) des rohrförmigen Körpers hin zusammenlaufen.

3. Rohrförmiger Körper nach Anspruch 1 oder 2, dadurch gekennzeichnet, daß zumindest eine von der ersten und der dritten Seitenregion (11, 13) eine ungefähr diagonale zusätzliche Verbindungslinie (6, 9) aufweist.

4. Rohrförmiger Körper nach einem der Ansprüche 1 bis 3, dadurch gekennzeichnet, daß die zweite Seitenregion (12) zumindest eine zusätzliche Verbindungslinie (7, 8) aufweist.

5. Rohrförmiger Körper nach einem der Ansprüche 1 bis 3, dadurch gekennzeichnet, daß die zweite Seitenregion (12) zwei zusätzliche Verbindungslinien (7, 8) aufweist, die in einer Richtung aufeinander zulaufen, die jener der zweiten und dritten Verbindungslinien (2, 3) entgegengesetzt ist.

6. Rohrförmiger Körper nach Anspruch 5, dadurch gekennzeichnet, daß die zwei zusätzlichen Verbindungslinien (7, 8) der zweiten Seitenregion (12) die zweite Seitenregion in drei ungefähr dreieckige Flächen mit ähnlichen Abmessungen unterteilen , die jeweils entgegengesetzt liegend aufeinanderfolgen.

7. Rohrförmiger Körper nach Anspruch 1 oder 2, dadurch gekennzeichnet, daß er acht ungefähr dreieckige Flächen aufweist, die jeweils entgegengesetzt liegend entlang des Umfangs des rohrförmigen Körpers aufeinanderfolgen, mit einer Fläche, die zur vierten Seitenregion (14) gehört, jeweils zwei benachbarten Flächen für die erste und dritte Seitenregion (11, 13) und drei Flächen für die zweite Seitenregion (12).

8. Rohrförmiger Körper nach Anspruch 7, dadurch gekennzeichnet, daß zumindest einige der dreieckigen Flächen abgeschnittene Spitzen (S) aufweisen.

9. Rohrförmiger Körper nach Anspruch 7 oder 8, dadurch gekennzeichnet, daß die ungefähr dreieckigen Flächen von ähnlicher Abmessung sind, so daß der Querschnitt des rohrförmigen Körpers an seinen beiden Enden ungefähr gleich ist.

10. Rohrförmiger Körper nach einem der Ansprüche 6 bis 9, dadurch gekennzeichnet, daß in flachem, abgewickeltem Zustand die Verbindungslinien (1 bis 4, 6 bis 9) alle zu der einen oder der anderen von zwei Richtungen parallel sind.

11. Rohrförmiger Körper nach einem der Ansprüche 1 bis 8, dadurch gekennzeichnet, daß eines der Enden des rohrförmigen Körpers einen längeren Umfang als das andere Ende des rohrförmigen Körpers hat, so daß dem rohrförmigen Körper die allgemeine Form eines Pyramidenstumpfs verliehen wird.

12. Rohrförmiger Körper nach einem der Ansprüche 1 bis 11, dadurch gekennzeichnet, daß entlang zumindest eines der Enden (24, 26) des rohrförmigen Körpers die erste (11) und die dritte (13) Seitenregion länger sind als die zweite (12) und die vierte (14) Seitenregion.

13. Rohrförmiger Körper nach Anspruch 12, dadurch gekennzeichnet, daß entlang des Endes, zu dem hin die erste und die vierte Verbindungslinie (1, 4) zusammenlaufen, die vierte Seitenregion (14) kürzer ist als die zweite Seitenregion (12).

14. Rohrförmiger Körper nach einem der Ansprüche 1 bis 13, dadurch gekennzeichnet, daß entlang des Endes, zu dem hin die erste und die vierte Verbindungslinie (1, 4) zusammenlaufen, die Länge der vierten Seitenregion (14) ungefähr null ist.

15. Rohrförmiger Körper nach einem der Ansprüche 1 bis 14, dadurch gekennzeichnet, daß entlang des Endes, zu dem hin die erste und die vierte Verbindungslinie (1, 4) zusammenlaufen, die Länge der ersten und der dritten Seitenregion (11, 13) jeweils leicht größer ist als die Hälfte von derjenigen der zweiten Seitenregion (12).

16. Rohrförmiger Körper nach einem der Ansprüche 1 bis 15, dadurch gekennzeichnet, daß seine Verbindungslinien durch Schwächungen des Materials des rohrförmigen Körpers gebildet werden.

17. Rohrförmiger Körper nach einem der Ansprüche 1 bis 15, dadurch gekennzeichnet, daß seine Verbindungslinien biegsame Regionen sind, die eine gewisse Breite (L) aufweisen und die Flächen trennen, die eine größere Starrheit aufweisen.

18. Umhüllung, umfassend einen rohrförmigen Körper nach einem der Ansprüche 1 bis 17 und Mittel (29), um zumindest eines der Enden des rohrförmigen Körpers zu verschließen.

19. Umhüllung nach Anspruch 18, dadurch gekennzeichnet, daß die Mittel zum Verschließen von zumindest einem der Enden des rohrförmigen Körpers ein Formelement (29) umfassen, das durch Einfügen angesetzt ist.

20. Umhüllung, umfassend einen rohrförmigen Körper nach einem der Ansprüche 1 bis 17 und eine dichte Tasche (45), die am inneren Umfang des rohrförmigen Körpers befestigt ist, um eine Wegwert-Blumenvase zu bilden.

21. Rohrförmige Umhüllung nach Anspruch 20, dadurch gekennzeichnet, daß sie an einem Ende des rohrförmigen Körpers, das einem offenen Rand der Tasche (45) benachbart ist, einen Deckel aufweist, der mit einer der Seitenregionen verbunden ist und eine Öffnung (43) zum Durchlaß und zum Halten des Blumenstraußes aufweist.

22. Umhüllung, umfassend einen rohrförmigen Körper nach einem der Ansprüche 1 bis 17, der um einen biegsamen und/oder verformbaren Behälter (62) für eine flüssige oder teigförmige Substanz herum befestigt ist.

23. Umhüllung, umfassend einen rohrförmigen Körper nach einem der Ansprüche 1 bis 17, dadurch gekennzeichnet, daß der rohrförmige Körper (51) an seinen beiden Enden auf dichte und verformbare Weise geschlossen ist, um einen Behälter für eine flüssige oder teigförmige Substanz zu bilden, wobei diese ausgestoßen werden kann, indem der Körper allmählich vom auseinandergefalteten in den zusammengefalteten Zustand gebracht wird.
